# EUROPÄISCHE PATENTANMELDUNG

(11) **EP 4 390 261 A1**
(43) Veröffentlichungstag der Anmeldung: **26.06.2024**
(21) Anmeldenummer: 22020625.4
(22) Anmeldetag: 22.12.2022
(51) Int. Cl.: F24F 11/80, F28B 1/06, F28D 1/04, F28F 27/00

(54) **VERFAHREN ZUM BETREIBEN EINES LUFTGEKÜHLTEN KÜHLERS**

(71) Anmelder: Linde GmbH, 82049 Pullach (DE)
(72) Erfinder: Bub, Andreas, 82049 Pullach (DE); Dick, Alexander, 82049 Pullach (DE)
(74) Vertreter: Zahn, Christoph

(57) **Zusammenfassung**

Es wird ein Verfahren zum Betreiben eines Luftkühlers (110), der zur Temperierung eines ersten Stoffstroms (1) unter Verwendung von Umgebungsluft eingerichtet ist, die als Temperierluft durch den Luftkühler geführt wird, vorgeschlagen, wobei ein zweiter Stoffstrom oder ein Teil hiervon (2) zur Erwärmung der zur Kühlung des ersten Stoffstroms (1) verwendeten Umgebungsluft verwendet wird. Der zweite Stoffstrom oder ein Teil hiervon (2) wird zur Erwärmung der zur Kühlung des ersten Stoffstroms (1) verwendeten Umgebungsluft verwendet und enthält, bezogen auf das Volumen, weniger als 10%, 5%, 2%, 1%, 0,1% oder 0,01% an Komponenten mit einer Gefriertemperatur und/oder Glasübergangstemperatur und/oder Kondensationstemperatur und/oder Sublimationstemperatur, die oberhalb eines minimalen Temperaturniveaus der zur Kühlung des ersten Stoffstroms (1) verwendeten Umgebungsluft liegt, jeweils bezogen auf einen Druck des zweiten Stoffstroms (2) während seiner Verwendung zur Erwärmung der Temperierluft. Ferner wird eine Anlage (200, 300), die zur Durchführung eines solchen Verfahrens eingerichtet ist, vorgeschlagen.

## Beschreibung

Die vorliegende Erfindung betrifft ein Verfahren zum Betreiben eines Luftkühlers sowie eine entsprechende Anlage mit einem Luftkühler.

### Hintergrund der Erfindung

Luftkühler, die zur Kühlung von Prozessmedien wie Einsatzströmen für chemische Umsetzungen, Trennungen, Prozessströmen nach einer Verdichtung und dergleichen verwendet werden, nutzen in der Regel Luft, die aus der natürlichen Atmosphäre, die den Luftkühler umgibt, entnommen wird. Je nach aktueller Außentemperatur bietet die Luft eine unterschiedlich starke Kühlleistung, so dass, insbesondere bei niedrigen Außentemperaturen, gegebenenfalls die durch die Außenluft bereitgestellte Kühlleistung auch höher liegen kann als eine erforderliche Kühlleistung. In diesem Fall würde das Prozessmedium ohne weitere Maßnahmen ggf. zu stark abgekühlt, so dass beispielsweise auch Komponenten hiervon kondensieren und gegebenenfalls ausfrieren und entsprechende Passagen verlegen könnten oder das Prozessfluid zu kalt einem nachgeschalteten Anlagenteil, wie beispielsweise einem Kompressor, zur Verfügung gestellt wird.

Zur Begrenzung der Kühlleistung kann es daher sinnvoll sein, die Luft, die dem Wärmeübertragerbündel zugeführt wird, in einem Luftkühler in entsprechenden Betriebszeiträumen, beispielsweise im Winter und/oder in der Nacht, zu erwärmen (im Englischen auch als Winterization bezeichnet). Dazu wird in herkömmlichen Verfahren Dampf und/oder heißes Öl verwendet. Hierbei strömt die kalte Umgebungsluft über Heizbündel. Dabei wird die Luft auf die gewünschte Prozesstemperatur erwärmt, bevor diese zu dem Prozessmediumbündel (Wärmeübertragerbündel) geleitet wird, um das Prozessmedium auf die gewünschte Temperatur zu kühlen. Gegebenenfalls ist in entsprechenden Zeiträumen auch gar keine Kühlung des Prozessmediums, sondern eine Beheizung erforderlich. Ein Luftkühler wird jedoch aufgrund seiner üblichen Funktion als Kühler bezeichnet, auch wenn er in bestimmten Zeiträumen das Prozessmedium nicht kühlt, sondern heizt. Nachfolgend wird in diesem Zusammenhang auch der allgemeinere Begriff der "Temperierung" verwendet. Typischerweise umfasst ein Luftkühler der hier einschlägigen Art ein Gebläse zum Transport der verwendeten Luft, Kühlstrukturen bzw. Temperierstrukturen zur Führung des zu temperierenden Prozessmediums, insbesondere mit oberflächenvergrößernden Elementen, sowie entsprechende Heizstrukturen zur Führung des Mediums, das zum Erwärmen der Luft in entsprechenden Zeiträumen verwendet wird, wobei die Heizstrukturen in einer Strömungsrichtung der Luft stromauf der Kühlstrukturen bzw. Temperierstrukturen angeordnet sind. Ferner kann ein solcher Luftkühler in einem Luftpfad angeordnete Steuerklappen aufweisen, die die Strömungsrichtung und/oder - geschwindigkeit der Luft beeinflussen können und/oder einen Beitrag zur thermischen Isolierung des Luftkühlers leisten können.

Es besteht der Bedarf nach Verbesserungen im Betrieb von entsprechenden Luftkühlern, insbesondere bei Vorliegen kalter Außentemperaturen.

### Offenbarung der Erfindung

Die vorliegende Erfindung schlägt vor diesem Hintergrund Verfahren und Anlagen gemäß den unabhängigen Patentansprüchen vor. Vorteilhafte Weiterbildungen und Ausgestaltungen der Erfindung sind Gegenstand der nachfolgenden Beschreibung sowie der abhängigen Patentansprüche.

Die Erfindung bedient sich der Maßnahme, insbesondere warme Stoffströme zur Anwärmung der in einem Luftkühler eingesetzten Luft zu verwenden, die ohnehin in einer Anlage verfügbar sind, in die ein durch den Luftkühler geführter Stoffstrom geführt wird. Dadurch kann auf gesonderte Heizkreisläufe verzichtet werden, die, abhängig vom verwendeten Heizmedium, in der Regel zusätzlich Maßnahmen zum Bauteilschutz, beispielsweise ein Wärmetracking (z.B. eine Begleitheizung, ggf. mit entsprechender Überwachung, bspw. mittels Thermosensorik), erfordern. Ein solches Wärmetracking ist insbesondere dann erforderlich, wenn als Heizmedium Dampf oder Öl eingesetzt wird, da diese Medien bei Unterschreitung einer Mindesttemperatur Schäden an den durchströmten Anlagenteilen verursachen können, beispielsweise aufgrund von Kondensation oder Ausfrieren von Bestandteilen des Heizmediums innerhalb der Heizstrukturen des Luftkühlers. Ein Wärmetracking kann jedoch nur außerhalb der Heizstrukturen eingesetzt werden, so dass eine Fehlfunktion innerhalb des das Heizmedium bereitstellenden Systems ggf. trotz Wärmetracking zu Schäden an den Heizstrukturen führen kann, wenn dies zu spät erkannt wird.

Die Begriffe "Heizstrukturen" und "Kühlstrukturen" bzw. "Temperierstrukturen" sollen vorliegend insbesondere innerhalb eines Gehäuses bzw. Rahmens eines Luftkühlers vorliegende und mit Luft um- oder durchströmte Strukturen bezeichnen, die zur Führung von zu kühlenden oder von heizenden Medien in einem oder in mehreren Fluidkanälen eingerichtet sind. Heiz- und Kühlstrukturen bzw. Temperierstrukturen können insbesondere ein metallisches Material mit guter Wärmeleitfähigkeit aufweisen und ein- oder mehrstückig ausgebildet sein, wobei ein entsprechendes Material beispielsweise zur Bildung von Wärmeaustauschrippen, -fins, -platten oder -kämmen und dergleichen bereitgestellt sein kann. Generell können in Heiz- und Kühlstrukturen bzw. Temperierstrukturen das oder die zu kühlenden oder das oder die heizenden Medien auch in gewendelten, gewickelten, mäandrierenden oder anderweitig gekrümmten Kanälen geführt sein, oder es können Strukturen bereitgestellt sein, die jenen bekannter Wärmetauscher entsprechen.

Im Einzelnen schlägt die Erfindung ein Verfahren zum Betreiben eines Luftkühlers vor, wobei der Luftkühler zur Temperierung eines ersten Stoffstroms unter Verwendung von Umgebungsluft eingerichtet ist, die durch den Luftkühler geführt wird. Der zweite Stoffstrom oder ein Teil hiervon wird in einem Betriebszeitraum zur Erwärmung der zur Temperierung des ersten Stoffstroms verwendeten Umgebungsluft, die hier auch als Temperierluft bezeichnet wird, verwendet. Die vorliegende Erfindung erstreckt sich nicht nur auf die Kühlung des ersten Stoffstroms, sondern kann in bestimmten Fällen auch zur Erwärmung bzw. Aufrechterhaltung einer Mindesttemperatur des ersten Stoffstroms verwendet werden, wobei der im Rahmen der Erfindung betroffene Betriebszeitraum beispielsweise ein Zeitraum geringer Temperatur, beispielsweise in einer (Winter-) Nacht, oder ein Zeitraum, in dem allgemein eine festgestellte, gemessene oder prognostizierte Umgebungstemperatur unterschritten wird, sein kann.

Erfindungsgemäß enthält der zweite Stoffstrom, insbesondere bezogen auf das Volumen, weniger als 10%, 5%, 2%, 1%, 0,1% oder 0,01 % an Komponenten mit einer Gefriertemperatur und/oder Glasübergangstemperatur und/oder Kondensationstemperatur und/oder Sublimationstemperatur, die oberhalb eines minimalen Temperaturniveaus der zur Kühlung des ersten Stoffstroms verwendeten Umgebungsluft liegt, jeweils bezogen auf einen Druck des zweiten Stoffstroms während seiner Verwendung zur Erwärmung der Temperierluft. Damit kann in entsprechenden Ausgestaltungen sicher verhindert werden, dass es innerhalb von Heizstrukturen, durch die der zweite Stoffstrom zur Erwärmung der Temperierluft geleitet wird, zu Kondensation und/oder Ausfrieren von Bestandteilen des zweiten Stoffstroms kommt. Auf ein Wärmetracking bzw. andere, typischerweise relativ komplexe Maßnahmen zur Verhinderung bzw. Überwachung von Kondensationen oder Ausfrieren kann dann verzichtet werden, was Vorteile im Hinblick auf Betriebssicherheit und -kosten mit sich bringt. Das minimale Temperaturniveau kann insbesondere eine gemäß den klimatischen Gegebenheiten am Standort der jeweiligen Anlage zu erwartende minimale Temperatur, beispielsweise eine 10-, 30- oder 100-Jahrestiefsttemperatur einer kalten Winternacht, sein. Dabei können gegebenenfalls Sicherheitszuschläge von einigen Grad, beispielsweise 1, 2, 3, 5, 10, 15 oder 20°C, berücksichtigt werden so dass das minimale Temperaturniveau unterhalb der zu erwartenden minimalen Temperatur der Umgebungsluft liegen kann.

In einigen Ausgestaltungen der Erfindung wird der erste Stoffstrom oder ein Teil hiervon stromab der Temperierung zur Bearbeitung und/oder Erzeugung eines zweiten Stoffstroms verwendet. Ebenfalls kann es sich bei dem zweiten Stoffstrom um einen Stoffstrom eines separaten Kreislaufs, beispielsweise Kältekreislaufs, handeln. In letzterem Fall kann die erwähnte Bearbeitung des zweiten Stoffstroms im Wesentlichen aus einer Erwärmung und/oder Abkühlung und/oder Verdichtung und/oder Expansion des zweiten Stoffstroms bestehen bzw. diese umfassen. Der zweite Stoffstrom kann dabei insbesondere in einer mit dem ersten Stoffstrom, bspw. einem Einsatzstrom, versorgten Anlage erzeugt bzw. bearbeitet werden. Es kann sich beispielsweise um einen Teil oder eine Fraktion des ersten Stoffstroms oder wiederum eines Teils hiervon handeln, beispielsweise eine Fraktion bestimmter Komponenten des ersten Stoffstroms, die in einer Trenneinrichtung erzeugt wird. Es kann sich aber auch um einen Teil oder eine Fraktion eines Stoffstroms handeln, der nach Vereinigen des ersten Stoffstroms mit einem weiteren Stoffstrom gebildet wird, beispielsweise durch zumindest teilweises chemisches, thermisches, katalytisches oder anderweitiges Umsetzen. Auch Teile oder weitere Fraktionen entsprechender Stoffströme können verwendet werden. Ausgestaltungen der Erfindung erstrecken sich aber auch auf zweite Stoffströme, die mit dem ersten Stoffstrom oder Teilen hiervon oder unter beliebiger Verwendung hiervon temperiert werden. Der zweite Stoffstrom kann jedoch auch im Wesentlichen unabhängig von dem ersten Stoffstrom verwendet werden, so dass der Luftkühler der einzige stoffliche bzw. energetische Berührungspunkt zwischen dem ersten und dem zweiten Stoffstrom innerhalb einer entsprechenden Anlage sein kann. Ausgestaltungen der vorliegenden Erfindung haben dabei insbesondere den Vorteil, dass entsprechende zweite Stoffströme in einer einschlägigen Anlage bereits unter wohldefinierten Bedingungen wie Temperatur und Zusammensetzung sowie in bekannten, einstellbaren oder regelbaren Mengenströmen vorliegen und daher auf gesonderte Maßnahmen wie ein Wärmetracking verzichtet werden kann.

Insbesondere kann der zweite Stoffstrom eines oder mehrere aus der Gruppe aus Erdgas, Stickstoff, Luft, Sauerstoff, Helium, Wasserstoff, Argon, Ethan, Ethanderivaten, Propan, Propanderivaten und Kohlenstoffdioxid enthalten. Dies sind häufig in gekühlten Anlagen verarbeitete Stoffe und daher besonders anwendungsrelevant. Unter "Derivaten" werden hierbei einfach oder mehrfach substituierte (funktionalisierte) Alkane mit dem Ursprungsalkan entsprechender Kohlenstoff-Kettenlänge verstanden.

Der zweite Stoffstrom oder ein zur Erwärmung der Temperierluft verwendeter Teil hiervon kann stromauf des Luftkühlers angewärmt oder gekühlt werden, um erforderlichenfalls mehr oder weniger Wärme bereitzustellen. Dies kann beispielsweise unter Verwendung von Gegenstromwärmetauschern, Abwärmetauschern und dergleichen erfolgen, aber auch mit elektrischen oder befeuerten Heizern. In solchen Fällen kann das Verfahren weitestgehend unabhängig von einer Ausgangstemperatur des zweiten Stoffstroms angewandt werden, oder es kann ein gewünschtes Temperaturdelta appliziert werden.

Die Bearbeitung bzw. Erzeugung des zweiten Stoffstroms kann, wie bereits zuvor angesprochen, insbesondere eine Verflüssigung mit einem Verdichterkreislauf und/oder eine Stofftrennung und/oder eine Stoffbehandlung und/oder eine Temperierung und/oder eine chemische Umsetzung umfassen. Bei derartigen Verfahren werden häufig Luftkühler, insbesondere zum Abführen von Wärme aus einem Kühl- bzw. Kältemittelkreislauf, eingesetzt.

In einigen Ausgestaltungen der vorliegenden Erfindung wird der zweite Stoffstrom oder der zum Erwärmen der Temperierluft verwendete Teil hiervon stromab des Luftkühlers wieder in einen Prozess bzw. eine Anlage, in dem bzw. der der erste Stoffstrom nach seiner Temperierung verwendet wird, zurückgeführt, so dass eine besonders hohe Stoffeffizienz erreicht werden kann.

In einigen Ausgestaltungen kann der zweite Stoffstrom oder ein entsprechender Teil nach seiner Verwendung zur Erwärmung der Temperierluft erneut zur Erwärmung der Temperierluft verwendet werden. Damit kann ein offener oder zumindest teilweise geschlossener Kreislauf für die Anwärmung der Temperierluft realisiert werden, ggf. mit Zwischenverdichtung und/oder, wie bereits erwähnt, Zwischenerwärmung des zweiten Stoffstroms oder eines entsprechenden Teils hiervon.

Vorteilhafterweise kann ein Massenstrom des zweiten Stoffstroms oder eines zur Erwärmung der Temperierluft verwendeten Teils hiervon in Abhängigkeit von einer Temperatur der Umgebungsluft eingestellt werden. Auf diese Weise kann auch ein entsprechender Betriebszeitraum definiert werden. So kann bedarfsgerecht die Kühlleistung des Luftkühlers eingestellt werden, so dass sich eine im Wesentlichen konstante Ausgangstemperatur für den ersten Stoffstrom einstellen lässt. Dies erleichtert eine Regelung des mittels des Luftkühlers gekühlten Prozesses.

Eine erfindungsgemäße Anlage weist einen Luftkühler auf, der zur Temperierung eines ersten Stoffstroms unter Verwendung von Umgebungsluft eingerichtet ist, die durch den Luftkühler geführt wird, wobei die Anlage dafür eingerichtet ist, einen zweiten Stoffstrom oder einen Teil hiervon zur Erwärmung der zur Kühlung des ersten Stoffstroms verwendeten Umgebungsluft (Temperierluft) zu verwenden. Die Anlage umfasst dabei Mittel, die dazu eingerichtet sind, den zweiten Stoffstrom so bereitzustellen, dass der zweite Stoffstrom, bezogen auf das Volumen, weniger als 10%, 5%, 2%, 1%, 0,1% oder 0,01% an Komponenten mit einer Gefriertemperatur und/oder Glasübergangstemperatur und/oder Kondensationstemperatur und/oder Sublimationstemperatur, die oberhalb eines minimalen Temperaturniveaus der zur Kühlung des ersten Stoffstroms verwendeten Umgebungsluft liegt, jeweils bezogen auf einen Druck des zweiten Stoffstroms während seiner Verwendung zur Erwärmung der Temperierluft, enthält.

Eine entsprechende Anlage ist in Ausgestaltungen insbesondere zur Durchführung eines wie soeben beschriebenen Verfahrens eingerichtet und profitiert daher von dessen Vorteilen sinngemäß entsprechend. Auf die obigen Ausführungen zu dem erfindungsgemäßen Verfahren und seinen Ausgestaltungen wird daher verwiesen.

### Kurze Beschreibung der Figuren

Die Erfindung sowie weitere Einzelheiten der Erfindung werden im Folgenden anhand von in den Zeichnungen schematisch dargestellten Ausführungsbeispielen näher erläutert. Hierbei zeigen:
Figur 1 eine nicht erfindungsgemäße Anlage mit Luftkühler, bei der ein gesondertes Hilfssystem zur Anwärmung von Temperierluft vorgesehen ist,
Figur 2 eine erste Ausgestaltung der Erfindung in schematischer Darstellung, und
Figur 3 eine zweite Ausgestaltung der Erfindung in schematischer Darstellung

### Detaillierte Beschreibung der Figuren

Die nachfolgend beschriebenen Ausführungsformen werden lediglich zu dem Zweck beschrieben, den Leser beim Verständnis der beanspruchten und zuvor erläuterten Merkmale zu unterstützen. Sie stellen lediglich repräsentative Beispiele dar und sollen hinsichtlich der Merkmale der Erfindung nicht abschließend und/oder beschränkend betrachtet werden. Es versteht sich, dass die zuvor und nachfolgend beschriebenen Vorteile, Ausführungsformen, Beispiele, Funktionen, Merkmale, Strukturen und/oder anderen Aspekte nicht als Beschränkungen des Umfangs der Erfindung, wie er in den Ansprüchen definiert ist, oder als Beschränkungen von Äquivalenten zu den Ansprüchen zu betrachten sind, und dass andere Ausführungsformen verwendet und Änderungen vorgenommen werden können, ohne vom Umfang der beanspruchten Erfindung abzuweichen.

Unterschiedliche Ausführungsformen der Erfindung können weitere zweckmäßige Kombinationen der beschriebenen Elemente, Komponenten, Merkmale, Teile, Schritte, Mittel usw. umfassen, aufweisen, aus ihnen bestehen oder im Wesentlichen aus ihnen bestehen, auch wenn solche Kombinationen hier nicht spezifisch beschrieben sind. Darüber hinaus kann die Offenbarung andere Erfindungen umfassen, die gegenwärtig nicht beansprucht sind, die aber in Zukunft beansprucht werden können, insbesondere wenn sie vom Umfang der unabhängigen Ansprüche umfasst sind.

Erläuterungen, die sich auf Vorrichtungen, Apparate, Anordnungen, Systeme usw. gemäß Ausführungsformen der vorliegenden Erfindung beziehen, können auch für Verfahren, Prozesse, Methoden usw. gemäß den Ausführungsformen der vorliegenden Erfindung gelten und umgekehrt. Gleiche, gleich wirkende, in ihrer Funktion einander entsprechende, baulich identisch oder vergleichbar aufgebaute Elemente, Verfahrensschritte usw. können mit identischen Bezugszeichen angegeben sein.

In Figur 1 ist zur Veranschaulichung des technischen Hintergrunds eine nicht erfindungsgemäße Anlage mit Luftkühler gezeigt und insgesamt mit 100 bezeichnet.

Die Anlage 100 umfasst einen Luftkühler 110, in dem ein zu temperierender erster Stoffstrom 1, im hier gezeigten Beispiel nach einer erfolgten ersten Bearbeitung 130, durch eine Temperierstruktur 118 geführt wird. Mittels eines Gebläses 114 wird Umgebungsluft als Temperierluft über Steuerklappen 112 angesaugt, und an der Temperierstruktur 118 vorbeistreichend über weitere Steuerklappen 112 wieder aus dem Luftkühler 110 ausgestoßen. Im Vorbeistreichen an der Temperierstruktur 118 nimmt die Temperierluft in einem Kühlbetrieb Wärme aus dem ersten Stoffstrom 1 auf und führt sie aus dem Luftkühler 110 in die Umgebung ab. Der auf diese Weise abgekühlte erste Stoffstrom 1 kann anschließend einer weiteren Bearbeitung 140 zugeführt werden, in der beispielsweise ein zweiter Stoffstrom 2 erzeugt werden kann. Wie erwähnt, kann aber ggf. auch eine Beheizung des ersten Stoffstroms 1 erfolgen.

Um nun eine gewünschte Temperatur einzustellen, bzw. eine Minimaltemperatur der Temperierstruktur 118 nicht zu unterschreiten, kann, beispielsweise saisonal, die Temperierluft mittels einer Heizstruktur 116 erwärmt werden. Dazu wird ein Heizmedium 3, das in einem gesonderten Heizsystem 120 erzeugt wird, durch die Heizstruktur 116 geführt, die in Strömungsrichtung der Temperierluft stromauf der Temperierstruktur 118 in dem Luftkühler 110 angeordnet ist. Insbesondere kann die Heizwendel (Heizstruktur) 116 bzw. das Heizsystem 120 in den Wintermonaten an dem jeweiligen Standort der Anlage 100 betrieben werden, um ein Kondensieren und gegebenenfalls Ausfrieren des ersten Stoffstroms 1 bzw. einer oder mehrerer Komponenten daraus oder eine zu niedrige Temperatur in der zweiten Bearbeitung 140 zu vermeiden.

Als das Heizmedium 3 werden typischerweise Dampf oder ein Thermoöl verwendet, die in dem Heizsystem 120 zyklisch geführt, temperiert und ggf. anderweitig behandelt werden. Beispielsweise kann bei Dampf als das Heizmedium 3 in dem Heizsystem eine Vorrichtung zur Kondensatabscheidung und/oder -wiederverdampfung vorgesehen sein. Wie eingangs bereits erwähnt, kann das Heizsystem 120 in der Regel eine oder mehrere Vorrichtungen zum Wärmetracking umfassen, um Schäden an der Heizwendel 116, beispielsweise durch ausfrierendes Heizmedium 3, zu vermeiden und ein Funktionieren der Temperierlufterwärmung sicherzustellen.

In Figur 2 ist demgegenüber eine erste Ausgestaltung der Erfindung anhand einer beispielhaften Anlage schematisch dargestellt und insgesamt mit 200 bezeichnet. Grundsätzlich funktioniert die Anlage 200 analog zu der Anlage 100, sie zeichnet sich jedoch dadurch gegenüber der herkömmlichen Anlage 100 aus, dass sie kein gesondertes Heizsystem benötigt, sondern zur Erwärmung der Temperierluft den zweiten Stoffstrom 2, beispielsweise einen Produktstrom der zweiten Bearbeitung 140, oder einen Teil hiervon, verwendet. Damit entfallen die Investitions- und Betriebskosten des Heizsystems. Zudem kann, abhängig von der Zusammensetzung des zweiten Stoffstroms 2, die Betriebssicherheit der Anlage 200 verbessert werden, insbesondere wenn der zweite Stoffstrom 2 keine bzw. nur einen geringen Anteil an kondensierbaren Komponenten enthält. Insbesondere kann auf ein Wärmetracking verzichtet werden.

In einem konkreten Beispiel kann die Anlage 200 zur chemischen Umsetzung als zweiter Bearbeitung 140 des Einsatzstroms 1 eingerichtet sein. Typischerweise müssen Produktströme oder Zwischenprodukte von chemischen Umsetzungen ohnehin gekühlt werden, so dass die Verwendung eines Produktstroms als dem zweiten Stoffstrom 2 zusätzliche Vorteile im Hinblick auf die erforderliche Kühlleistung bringen kann. Der erste Stoffstrom 1 kann dabei beispielsweise ein Einsatzstrom der chemischen Umsetzung 140 sein, oder auch ein Kältemittelstrom, der zur Temperierung in einem Prozessschritt der zweiten Bearbeitung 140 verwendet und danach erneut gekühlt wird.

In Figur 3 ist eine zweite Ausgestaltung der Erfindung anhand einer beispielhaften Anlage schematisch dargestellt und insgesamt mit 300 bezeichnet. Die Anlage 300 unterscheidet sich von der in Figur 2 dargestellten Anlage 200 insbesondere dadurch, dass anstelle eines in der zweiten Bearbeitung 140 gebildeten Stoffstroms, z.B. einem Produkt der zweiten Bearbeitung 140, ein der zweiten Bearbeitung 140 zugeführter Einsatzstrom als der zweite Stoffstrom 2 verwendet wird. In dem gezeigten Beispiel ist ein Speiseverdichter 310 vorgesehen, der den Einsatzstrom 2 auf ein für die Bearbeitung erforderliches Druckniveau verdichtet. Ferner ist hier eine Heizvorrichtung 320 gezeigt, die, sofern erforderlich, den Teil des Einsatzstroms 2, der zur Erwärmung der Temperierluft verwendet werden soll, auf ein gewünschtes Temperaturniveau weiter aufheizt. Sowohl der Verdichter 310 als auch die Heizvorrichtung 320 sind optional und können in entsprechender Weise auch in anderen Ausgestaltungen der Erfindung, beispielsweise in der Anlage 200, die in Figur 2 gezeigt ist (dort ggf. auch z.B. als Produktverdichter), verwendet werden.

Nach der Verwendung des zweiten Stoffstroms 2 zum Aufheizen der Temperierluft kann dieser wieder zurück zu dem übrigen Einsatzstrom geführt werden. Dies kann, abhängig vom jeweiligen Druckniveau, stromauf des Verdichters 310 oder stromab davon erfolgen, je nach den Erfordernissen der Bearbeitung 140. Gegebenenfalls ist eine Verdichtung des Teils des zweiten Stoffstroms 2, der für die Erwärmung der Temperierluft verwendet wurde, stromauf der Zusammenführung erforderlich. Auch eine separate Einspeisung dieses Teils des zweiten Stoffstroms 2 in die Bearbeitung 140 kann vorteilhaft sein, da so ggf. auf eine Nachverdichtung verzichtet werden kann.

Es versteht sich, dass die Erfindung nicht auf Einsatz- oder Produktströme zur Verwendung als der zweite Stoffstrom beschränkt ist. Vielmehr kann jeder andere geeignete Stoffstrom, der in der Bearbeitung 130, 140 verwendet wird, als der zweite Stoffstrom 2 genutzt werden.

Der in dem Luftkühler 110 gekühlte erste Stoffstrom kann beispielsweise in der Bearbeitung 140 als Einsatzstrom, als Produktstrom oder auch als Betriebsmittelstrom, beispielsweise als Kühlmittel, dienen bzw. anfallen.

Besonders vorteilhaft ist es, wenn das als der zweite Stoffstrom 2 verwendete Medium stromab oder stromauf der Bearbeitung 140 ohnehin gekühlt werden muss. In einem solchen Fall kann der Energiebedarf für diese Kühlung gesenkt werden.

In einigen Ausgestaltungen können die Bearbeitung des ersten und des zweiten Stoffstroms 1, 2 auch im Wesentlichen unabhängig voneinander sein, so dass in dem Luftkühler lediglich eine Wärmeintegration von zwei in räumlicher Nähe zueinander durchgeführten Prozessen erfolgt. Beispielsweise kann in diesem Zusammenhang Abwärme der Bearbeitung 140 für die saisonale Anwärmung der Temperierluft, die einen anderen Prozess kühlt, verwendet werden.

## Patentansprüche

1. Verfahren zum Betreiben eines Luftkühlers (110), der zur Temperierung eines ersten Stoffstroms (1) unter Verwendung von Umgebungsluft eingerichtet ist, die als Temperierluft durch den Luftkühler geführt wird, wobei ein zweiter Stoffstrom oder ein Teil hiervon (2) zur Erwärmung der zur Kühlung des ersten Stoffstroms (1) verwendeten Umgebungsluft verwendet wird, **dadurch gekennzeichnet, dass** der zweite Stoffstrom (2), bezogen auf das Volumen, weniger als 10%, 5%, 2%, 1%, 0,1% oder 0,01% an Komponenten mit einer Gefriertemperatur und/oder Glasübergangstemperatur und/oder Kondensationstemperatur und/oder Sublimationstemperatur, die oberhalb eines minimalen Temperaturniveaus der zur Kühlung des ersten Stoffstroms (1) verwendeten Umgebungsluft liegt, jeweils bezogen auf einen Druck des zweiten Stoffstroms (2) während seiner Verwendung zur Erwärmung der Temperierluft, enthält.

2. Verfahren nach Anspruch 1, wobei der erste Stoffstrom (1) stromab der Kühlung zur Bearbeitung und/oder Erzeugung (140) eines zweiten Stoffstroms (2) verwendet wird.

3. Verfahren nach Anspruch 1 oder 2, wobei der zweite Stoffstrom (2) eine oder mehrere Komponenten enthält, die aus der Gruppe von Erdgas, Stickstoff, Luft, Sauerstoff, Helium, Wasserstoff, Argon, Ethan, Ethanderivaten, Propan, Propanderivaten und Kohlenstoffdioxid ausgewählt ist oder sind.

4. Verfahren nach einem der vorstehenden Ansprüche, wobei der zweite Stoffstrom (2) oder der zur Erwärmung der Temperierluft verwendete Teil hiervon stromauf des Luftkühlers (110) angewärmt (320) wird.

5. Verfahren nach einem der vorstehenden Ansprüche, wobei die Bearbeitung bzw. Erzeugung (140) des zweiten Stoffstroms (2) eine Verflüssigung und/oder eine Stofftrennung und/oder eine Stoffbehandlung und/oder eine Temperierung und/oder eine chemische Umsetzung umfasst.

6. Verfahren nach einem der vorstehenden Ansprüche, wobei der zweite Stoffstrom (2) oder dessen zur Erwärmung der Temperierluft verwendeter Teil stromab des Luftkühlers (110) in einen Prozess zur Erzeugung und/oder Bearbeitung des zweiten Stoffstroms (2) zurückgeführt wird.

7. Verfahren nach einem der vorstehenden Ansprüche, wobei der zweite Stoffstrom (2) oder dessen zur Erwärmung der Temperierluft verwendeter Teil nach seiner Verwendung zur Erwärmung der Temperierluft erneut zur Erwärmung der Temperierluft verwendet wird.

8. Verfahren nach einem der vorstehenden Ansprüche, wobei ein Massenstrom des zweiten Stoffstroms (2) oder dessen zur Erwärmung der Temperierluft verwendeten Teil in Abhängigkeit von einer festgestellten und/oder prognostizierten Temperatur der Umgebungsluft eingestellt wird.

9. Anlage (200, 300) mit einem Luftkühler (110), der zur Temperierung eines ersten Stoffstroms (1) unter Verwendung von Umgebungsluft eingerichtet ist, die als Temperierluft durch den Luftkühler geführt wird, wobei die Anlage (200, 300) dafür eingerichtet ist, einen zweiten Stoffstrom oder einen Teil hiervon (2) zur Erwärmung der zur Kühlung des ersten Stoffstroms (1) verwendeten Umgebungsluft zu verwenden, **gekennzeichnet durch** Mittel, die dafür eingerichtet sind, den zweiten Stoffstrom (2) so bereitzustellen, dass der zweite Stoffstrom (2), bezogen auf das Volumen, weniger als 10%, 5%, 2%, 1%, 0,1% oder 0,01% an Komponenten mit einer Gefriertemperatur und/oder Glasübergangstemperatur und/oder Kondensationstemperatur und/oder Sublimationstemperatur, die oberhalb eines minimalen Temperaturniveaus der zur Kühlung des ersten Stoffstroms (1) verwendeten Umgebungsluft liegt, jeweils bezogen auf einen Druck des zweiten Stoffstroms (2) während seiner Verwendung zur Erwärmung der Temperierluft, enthält.

10. Anlage (200, 300) nach Anspruch 9, die zur Durchführung eines Verfahrens nach einem der Ansprüche 1 bis 8 eingerichtet ist.
